# EUROPÄISCHE PATENTSCHRIFT

(11) **EP 1 083 627 B1**
(45) Veröffentlichungstag und Bekanntmachung des Hinweises auf die Patenterteilung: **10.08.2005**
(21) Anmeldenummer: 99117791.6
(22) Anmeldetag: 09.09.1999
(51) Int. Cl.: H01R 4/02

(54) **Elektrische Verbinderbaugruppe mit Flachkabel**
Electrical connector assembly
Connecteur électrique

(43) Veröffentlichungstag der Anmeldung: 14.03.2001
(73) Patentinhaber: MOLEX INCORPORATED, Lisle Illinois 60532-1682 (US)
(72) Erfinder: Armand,Jannick, 6730 Lauterbourg (FR)
(74) Vertreter: Blumbach Zinngrebe

(56) Entgegenhaltungen:
- EP-A- 0 833 550
- DE-A- 19 633 933
- DE-A- 19 747 116
- US-A- 4 314 095
- US-A- 4 589 584
- US-A- 4 718 863
- US-A- 4 722 692

## Beschreibung

Die Erfindung betrifft eine elektrische Verbinderbaugruppe mit einem Flachkabel und einer Zugentlastung sowie ein Verfahren zur Herstellung einer Kombination aus Verbinder und Flachkabel.

Elektrische Verbinder werden üblicherweise zu deren zweckgemäßen Verwendung mit einem dem Verbinder zugeordneten Kabel versehen. Häufig werden mehrpolige Verbinder an zugeordnete Kabel mit entsprechend vielen Leitern angeschlossen. Im Zuge einer immer stärkeren Integration elektrischer und elektronischer Bauteile nimmt insbesondere auch im Automobilbau die Anzahl elektrischer Verbindungen und Leiter stetig zu, weshalb mehrere Kabel häufig zu Strängen oder ganzen Kabelbäumen zusammengefaßt werden. Die Stränge sind bei jüngeren Automobil-Entwicklungen häufig so ausgeführt, daß einzelne Leiter nebeneinander angeordnet sind und ein mehradriges Kabel bilden, dessen einzelne Leiter an die jeweiligen Kontakte des Verbinders zum Teil einzeln angeschlossen werden müssen. Dadurch nimmt jedoch die Gefahr von Vertauschungen der einzelnen Leiter eines Kabels zu, was zur elektrischen Fehlbelegung führt und in der Regel entsprechende Fehlfunktionen nach sich zieht. Ferner ist das Gewicht konventioneller Kabelbäume, auch von Bandkabeln, bestehend aus Rundleitern, die einzeln isoliert sind, typischerweise proportional zur Anzahl der Leiter, d.h. trotz Zusammenfassung mehrerer Leiter zu einem Vielfachleiterkabel kann kaum eine Gewichtsersparnis erreicht werden.

Aus dem Dokument US 4,722,692 ist eine derartige Kabelabschlussanordnung mit einem Vielfachleiterkabel mit mehreren elektrischen Leitern in Form von runden Drähten und einer Isolation sowie elektrischen Kontakten zur Verbindung zwischen den Leitern des Kabels und einem weiteren Bauelement bekannt. Die elektrischen Kontakte sind schneidklemmenartig ausgebildet, was die Gefahr von Verletzungen der Leiter mit sich bringt.

Alternativ zu Kabeln mit Drahtleitern werden zunehmend flexible Folienleiter eingesetzt, welche typischerweise aus einer Basisfolie, einer Anzahl von flachen, im Querschnitt im wesentlichen rechteckigen metallischen Leitern und einer Deckfolie bestehen. Die Leiter sind nebeneinander angeordnet und befinden sich zwischen den beiden Folien. Die Leiter sind typischerweise etwa 0,5 mm bis 4 mm breit und etwa 0,05 mm dick. Die verwendeten Kunststoffe für die Basis- und Deckfolie eines Folienleiters, insbesondere das häufig verwendete Polyester, besitzen eine äußerst glatte Oberfläche. Daher versagen für Folienleiter nahezu alle Anschlußtechniken, die auf einem mechanischen Festhalten des Kabels im Verbinder aufgrund von Haftreibung beruhen, also die üblichen Klemm- und Krimpverbindungen. Auf der anderen Seite neigen Folienleiter zur Rißbildung, weswegen ein Durchstechen des Folienleiters mit Nagel- oder Schneidklemmen-ähnlichen Bereichen der Kontakte ebenso nachteilig sein kann, falls nicht zusätzliche Maßnahmen ergriffen werden. Derartige Initialverletzungen des Folienleiters bilden üblicherweise bereits unter geringen Zugspannungen den Anfangspunkt einer Rißbildung, die zu einer vollständigen Zerstörung des Kabels führen kann, welches beim späteren realen Einsatz, beispielsweise in der Kraftfahrzeugelektronik verheerende Folgen haben kann.

Aus DE 197 47 116 A1 ist ein Verbinder bekannt, bei welchem lediglich die Kontakte des Verbinders mit den elektrischen Leitern eines Flachkabels durch Ultraschallschweißen elektrisch verbunden sind. Diese elektrische Verbindung weist aber nur eine sehr geringe mechanische Zugfestigkeit auf, da die elektrischen Leiter selbst typischerweise sehr dünn sind. Daher werden bei dieser herkömmlichen Vorgehensweise zur Zugentlastung der elektrischen Verbindung Löcher in das Kabel gestanzt, in die ein entsprechender Zapfen, der sich am Verbinder befindet, eingreift. Aber auch diese Art der Zugentlastung führt oft zu der unerwünschten Initialverletzung und außerdem zu einer Verbreiterung des Folienleiters wegen des Raums für die Stanzlöcher. Ebenso muß das Verbindergehäuse entsprechend breiter ausgebildet werden, um die einrastenden Zapfen anzubringen, was einen erhöhten Materialbedarf und damit ein erhöhtes Gewicht zur Folge hat. Bei Beanspruchung, insbesondere Zugbelastung oder Vibration erweitern sich die gestanzten Löcher und die Zugentlastungsfunktion wird verschlechtert. Es ist offensichtlich, daß diese Art der Zugentlastung nur punktuell wirken kann, was eine inhomogene Verteilung der Kräfte in dem Kabel bewirkt und wiederum die Rißbildung begünstigt.

Aus dem Dokument US 4,589,584 ist ferner eine elektrische Verbindung für polymerisches leitendes Material bekannt, bei welchem mittels Ultraschallenergie zwei Flachkabel unmittelbar oder verbinderlos verschmolzen werden. In nachteiliger Weise ist auch diese Art der Verbindung nicht sonderlich belastbar und überdies nicht lösbar und daher für viele Anwendungen, insbesondere im Automobilbereich ungeeignet.

Bei einem anderen Anschlußverfahren gemäß der DE 196 33 933 A1 wird das Verbindergehäuse einstückig an den Folienleiter angespritzt. Diese Methode ist mit einem komplizierten Herstellungsprozeß verbunden. Da auch beim einstückigen Anspritzen des Gehäuses an die glatte Oberfläche keine stoffschlüssige Verbindung mit dem Folienleiter erreicht werden kann, sind ebenso Zugentlastungszapfen am Verbindergehäuse angebracht, die in den Folienleiter einrasten, die Verletzungsgefahr des Folienleiters erhöhen und zusätzlichen Material- und Platzbedarf verursachen.

Bei vielen Anwendungen, insbesondere in der Automobilindustrie, werden hohe Anforderungen gerade an die Belastbarkeit der Verbindung gestellt. Im Automobilbereich wird typischerweise eine Zugfestigkeit von 80 N pro Kabel gefordert. Aber auch die dauerhaften Vibrationen, denen die Kabel und Verbinder bereits im normalen Betrieb ausgesetzt sind, bewirken bei den bekannten Verbindungstechniken in vielen Fällen eine fortschreitende Lockerung der Verbindungsstellen.

Der Erfindung liegt somit die Aufgabe zugrunde, eine preisgünstige, zuverlässige und dauerhaft zugfeste elektrische Verbinderbaugruppe mit einem Flachkabel, insbesondere mit einem flexiblem Folienleiter verfügbar zu machen.

Die Aufgabe wird auf höchst überraschend einfache Weise bereits durch die Merkmale des Anspruchs 1 oder des Anspruchs **18** gelöst.

Die Erfindung stellt eine elektrische Verbinderbaugruppe zur Verfügung, die ein Flachkabel mit einem oder mehreren elektrischen Leitern, die teilweise von einem dielektrischen Isolationsmaterial umgeben sind und einen Verbinder mit einem oder mehreren elektrischen Kontakten und einem dielektrischen Gehäuse umfaßt. Die Kontakte sind mit den Leitern des Flachkabels elektrisch verbunden und das Flachkabel ist mit dem Verbinder zur Zugentlastung im wesentlichen nicht lösbar mechanisch verbunden. Die mechanische Verbindung enthält eine durch Schweißen entstandene Verbindung zwischen der Isolation des Flachkabels und dem Gehäuse des Verbinders. Das Schweißen führt überraschenderweise nicht zu einer wesentlichen Verletzung des Flachkabels und gewährt dennoch eine dauerhaft zugfeste Verbindung. Das Schweißen ist schnell und preiswert durchzuführen was eine hohe Produktionsgeschwindigkeit ermöglicht und Kosten spart. Da sowohl das Gehäuse als auch die Kabelisolation vorzugsweise aus Kunststoff bestehen, ist eine Schweißverbindung auf einfache Weise herzustellen. Die mechanische Verbindung ist trotzdem wärmebeständig.
Typischerweise entstehen hohe Zugkräfte bei der Montage einer elektrischen Verbinderbaugruppe zwischen dem Flachkabel und dem Verbindergehäuse, da üblicherweise am Gehäuse angegriffen und dabei am Kabel gezogen wird. Die mechanische Verbindung der erfindungsgemäßen Verbinderbaugruppe besitzt vorteilhafterweise gerade dort eine hohe Zugfestigkeit, insbesondere, da die Isolation des Flachkabels und das Verbindergehäuse selbst zugstabil ausgebildet sind. Eine solche dauerhafte mechanische Verbindung ist zudem langfristig und dauerhaft vibrationsfest. Weiterhin kann die Form des Bereiches in dem geschweißt ist, an die Verbindergeometrie angepaßt werden, d.h. diese kann z.B. auch flächig ausgeführt sein. Eine flächige mechanische Verbindung führt zu einer Verteilung der auftretenden Kräfte, so daß die mechanische Verbindung gleichmäßig belastet wird. Weiterhin ist die Verbinderbaugruppe unempfindlich gegen hohe Luftfeuchtigkeit, eine typische Anforderung im Automobilbereich ist eine Haltbarkeit von 1000 Stunden bei 85% relativer Luftfeuchtigkeit und einer Temperatur von 80° Celsius, welche durch die Erfindung sicher eingehalten wird.

Besonders vorteilhaft ist es, ein Flachkabel zu verwenden, welches einen Folienleiter umfaßt, oder im wesentlichen ein Folienleiter ist, da flexible Folienleiter eine signifikante Gewichtsersparnis gegenüber anderen Flachkabeln ermöglichen. Eine erfindungsgemäße elektrische Verbinderbaugruppe mit einem flexiblen Folienleiter ist z.B. resistent gegen Scheibenwaschflüssigkeit, Fette und Öle. Für den erfindungsgemäßen elektrischen Verbinder finden vorzugsweise Folienleiter Verwendung, bei denen die elektrischen Leiter zwischen einer dielektrischen Basisfolie und einer dielektrischen Deckfolie angeordnet sind. Die mechanische Verbindung umfaßt vorteilhafterweise eine Schweißung zwischen der Basis- und/oder Deckfolie mit dem Gehäuse. Die Basis- und die Deckfolie können dabei aus Polyester bestehen. Polyester läßt sich gut verschweißen und ist besonders stabil und langzeitbeständig. Es ist ebenso vorteilhaft, einen flexiblen Folienleiter zu verwenden, bei dem die elektrischen Leiter als gedruckte Leiterbahnen ausgebildet sind, dies ermöglicht auch den Einsatz von elektrischen Leitern, die nicht nur eine direkte Verbindung zwischen zwei Enden des Folienleiters darstellen, sondern z.B. auch selbst elektronische Bauteile enthalten.

Die Schweißung ist vorzugsweise mittels Laserschweißen ausgeführt. Laserschweißen ist insbesondere mit Infrarotlasern schnell, präzise und sauber ausführbar. Das Laserschweißen kann insbesondere noch durchgeführt werden, wenn die Kontakte und das Flachkabel bereits in ihrer Zielposition im Verbindergehäuse angeordnet sind. Das Laserschweißen eignet sich besonders bei flexiblen Folienleitern, da die Basis- und die Deckfolie typischerweise eine relativ hohe Transmission für das Laserlicht aufweisen. Der Laserstrahl wird zum Schweißen vorzugsweise auf einen Bereich zwischen den Leiterbahnen des Folienleiters gerichtet und erhitzt dadurch im wesentlichen das dielektrische Gehäuse durch die Basis- und Deckfolie.

In einer weiteren Ausführungsform sind die elektrischen Leiter in einem Abschnitt von der Isolation befreit. Dieser abisolierte Bereich kann bereits bei der Herstellung des Flachkabels vorgesehen werden oder im Zuge des Herstellungsprozesses der elektrischen Verbinderbaugruppe bereitgestellt werden. Die elektrische Verbindung wird bei einem derart präparierten Flachkabel dann im Bereich der abisolierten Leiter hergestellt.

In weiteren vorteilhaften Ausführungsformen sind die Kontakte und die Leiter durch Krimpen miteinander verbunden oder die Kontakte umfassen einen Bereich, von dem das Flachkabel durchdrungen ist. Selbst von einer isolationsdurchdringenden elektrischen Verbindung geht in vorteilhafter Weise keine Rißbildung des Flachkabels aus, da die mechanische Verbindung eine effektive Zugentlastung, insbesondere auch der durchdrungenen Bereiche, bewirkt.

In einer bevorzugten Ausführungsform ist die elektrische Verbindung zwischen den Kontakten des Verbinders und den Leitern des Flachkabels eine elektrische Schweißverbindung, welche vorzugsweise durch Widerstandsschweißen, Ultraschallschweißen oder Laserschweißen hergestellt ist.

In einer alternativen Ausführungsform umfaßt die elektrische Verbindung zwischen den Kontakten des Verbinders und den Leitern des Flachkabels eine durch Löten entstandene Verbindung, insbesondere in einem abisolierten Bereich. Im Bereich der Lötung befindet sich zwischen den Kontakten und den elektrischen Leitern ein Lötmittel, insbesondere ein Aufschmelzlötmittel, um die elektrische Verbindung herzustellen. Das Löten bewirkt eine zuverlässige elektrische Verbindung und beim Lötvorgang entsteht nur eine geringere thermische Belastung des Flachkabels und der Kontakte. Es ist in höchst vorteilhafter Weise möglich, die Abwärme des Lötvorgangs zu verwenden, um die Verschweißung zwischen der Isolation des Flachkabels und dem Verbindergehäuse zu erreichen, was einen Arbeitsschritt in der Produktion einspart. Auch der umgekehrte Produktionsweg ist möglich, dergestalt daß die Abwärme des Schweißvorgangs zur Herstellung der mechanischen Verbindung zum Löten verwendet wird. Es finden verschiedene Lötverfahren Anwendung, insbesondere Laserlöten, Widerstandslöten, Induktionslöten und/oder Bügellöten.

Es ist vorteilhaft, einen Verbinder zu verwenden, dessen Gehäuse ein Fenster aufweist, durch welches die elektrisch und/oder mechanisch zu verbindenden Bereiche optisch zugänglich sind. Durch das Fenster kann die elektrische Verbindung und/oder die mechanische Verbindung durch Schweißen erfolgen. Dies ist insbesondere zum Laserschweißen, Laserlöten, Widerstandslöten oder Bügellöten vorteilhaft. Das Induktionslöten hingegen kann auch durch das dielektrische Gehäuse hindurch erfolgen.

In einer bevorzugten Ausführungsform weist der elektrische Kontakt eine Einführhilfe für das Flachkabel auf. Die Einführhilfe verhindert ein Verhaken des Flachkabels beim Einschieben in das Verbindergehäuse. Die Einführhilfe kann auch eine Feder umfassen, die das Flachkabel an das Gehäuse drückt, was vorteilhaft ist, wenn die Lötstelle nicht durch ein Fenster im Gehäuse von außen zugänglich ist, wie z.B. beim Induktionslöten.

Eine besonders effektive Zugentlastung wird erreicht, wenn das Flachkabel nicht in gerader Linie zwischen der mechanischen und der elektrischen Verbindung verläuft, sondern eine Krümmung umfaßt. Dieser nicht unter Spannung stehende Materialüberschuß des Flachkabels ist von Bedeutung, wenn das Flachkabel und das Verbindergehäuse verschiedene Ausdehnungskoeffizienten aufweisen. Hierdurch können bei einer unterschiedlichen Ausdehnung oder Kontraktion insbesondere durch Erwärmen oder Abkühlen der elektrischen Verbinderbaugruppe mechanische Spannungen vermieden werden.

In einer bevorzugten Ausführungsform der elektrischen Verbinderbaugruppe weist das Flachkabel außerhalb des Gehäuses einen Bereich auf, in dem die elektrischen Leiter von der Isolation befreit sind, um eine zusätzliche Kontaktzone zur Verfügung zu stellen. Die Kontaktzone kann bereits bei der Herstellung des Flachkabels ausgebildet worden sein oder bei der Herstellung der Verbinderbaugruppe vorgesehen werden. Falls eine Fehlfunktion des Verbinders auftritt, kann an der zusätzlichen Kontaktzone ein neuer Verbinder mit einem vorgefertigten Stück Flachkabel, das ebenso eine Kontaktzone aufweist, angebracht werden, da es insbesondere bei Verbinderbaugruppen mit Folienleitern schwierig ist, einzelne defekte Kontakte auszutauschen. Vor oder nach dem Anbringen des kompletten neuen Verbinders mit einem vorgefertigten Stück Flachkabel an die Kontaktzone kann der alte, defekte Verbinder entfernt, z.B. abgeschnitten werden. Diese Möglichkeit eröffnet eine einfache und schnelle Reparatur einer defekten erfindungsgemäßen Verbinderbaugruppe, so daß nicht notwendig eine komplett neue Verbinderbaugruppe eingesetzt werden muß, was eine Kostenersparnis im Falle einer Reparatur bedeutet. Zum Schutz der, in der Kontaktzone freiliegenden elektrischen Leiter und zur Vermeidung von Kurzschlüssen ist die Kontaktzone vorzugsweise mit einer Schutzfolie, die z.B. selbstklebend sein kann, abgedeckt.

Es ist auch vorteilhaft, die mechanische Verschweißung z.B. von allen Seiten des Flachkabels auszuführen, so daß die Verbindung zwischen dem Kabel und dem Gehäuse flüssigkeits- oder fluiddicht ist.

Bei einer bevorzugten Ausführungsform des erfindungsgemäßen Verfahrens werden zuerst und außerhalb des Gehäuses die Kontakte mit den Leitern des Flachkabels elektrisch leitend verbunden, insbesondere verlötet. In einem zweiten Schritt wird das Flachkabel mit den Kontakten in ihre Zielposition in dem Verbindergehäuse angeordnet. In einem dritten Schritt wird die Isolation des Flachkabels vorzugsweise durch ein Fenster in dem Gehäuse mit dem Gehäuse verschweißt, vorzugsweise laserverschweißt. Dieses Verfahren hat den Vorteil, daß für viele verschiedene Verbinder eine universelle Lötvorrichtung verwendet werden kann und nicht spezifische Aufnahmevorrichtungen für unterschiedliche Verbinder angefertigt werden müssen. Weiterhin können der Lötvorgang und der Schweißvorgang zur Herstellung der mechanischen Verbindung an zwei unterschiedlichen, spezialisierten Produktionsstätten vorgenommen werden.

In einer alternativen Ausführungsform des erfindungsgemäßen Verfahrens werden die elektrischen Kontakte und das Flachkabel zuerst in ihre Zielposition in dem Verbinder angeordnet und danach werden die Kontakte mit den Leitern des Flachkabels elektrisch leitend verbunden, insbesondere verlötet und die Isolation des Flachkabels mit dem Gehäuse verschweißt. Dabei werden der Lötvorgang und/oder der Schweißvorgang zur Herstellung der mechanischen Verbindung vorzugsweise durch ein Fenster im Gehäuse des Verbinders durchgeführt. Außerdem ist es vorteilhaft, den Vorgang des elektrischen Verbindens und des Schweißens zum mechanischen Verbinden in einem Arbeitsschritt zu vollziehen, weil dadurch eine Zeitersparnis bei der Produktion erreicht wird.
Wird insbesondere lasergelötet und lasergeschweißt, kann beides durch denselben Laser erfolgen, wodurch die Maschinenkosten verringert werden.

In einer bevorzugten Ausführungsform werden die Kontakte und das Flachkabel in Ihre Zielposition in dem Verbinder angeordnet, wobei sich zwischen Ihnen ein Lötmittel befindet. Danach wird ein Laserstrahl auf einen Bereich des Kontakts gerichtet, wodurch der Leiter und der Kontakt miteinander verlötet werden. Vor oder nach dem Lötvorgang wird der Laser zwischen die Kontakte auf die Isolation des Flachkabels, insbesondere die Basis- oder Deckfolie eines Folienleiters gerichtet, wodurch eine Verschweißung mit dem Gehäuse erreicht wird. Hierbei kann die Laserleistung in jedem Schritt unabhängig optimiert werden.

Bei einer alternativen Ausführungsform werden die Kontakte und das Flachkabel in Ihre Zielposition in dem Verbinder angeordnet, wobei sich ein Lötmittel in einem abisolierten Bereich zwischen den freiliegenden Leitern und dem Kontakt befindet. Danach wird ein Laserstrahl auf einen Bereich des Kontakts gerichtet, wodurch der Leiter und der Kontakt miteinander verlötet werden. Die Lötung wird derart kontrolliert, daß das Isoliermaterial des Flachkabels unter der Lötstelle mit dem Gehäuse durch die beim Löten entstehende Wärme verschweißt.

Im Folgenden wird die Erfindung anhand beispielhafter Ausführungsformen und unter Bezugnahme auf die Zeichnungen näher erläutert.
Es zeigen:
- Fig. 1: eine perspektivische Ansicht eines ersten Ausführungsbeispiels der Verbinderbaugruppe,
- Fig. 2: eine Aufsicht auf die Rückseite der in Fig. 1 dargestellten Verbinderbaugruppe,
- Fig. 3: eine Draufsicht auf die in Fig. 1 dargestellte Verbinderbaugruppe von oben,
- Fig. 4: einen Schnitt entlang der Achse A-A aus Fig. 3,
- Fig. 5: einen Detailschnitt des Bereiches D aus Fig. 4,
- Fig. 6: eine perspektivische Ansicht eines zweiten Ausführungsbeispiels der Verbinderbaugruppe,
- Fig. 7: eine Aufsicht auf die Rückseite der in Fig. 6 dargestellten Verbinderbaugruppe,
- Fig. 8: eine Draufsicht auf die in Fig. 6 dargestellte Verbinderbaugruppe von oben,
- Fig. 9: eine Schnittdarstellung entlang der Achse A-A aus Fig. 8,
- Fig. 10: einen Detailschnitt des Bereiches E aus Fig. 9,
- Fig. 11: eine perspektivische Ansicht eines dritten Ausführungsbeispiels der Verbinderbaugruppe,
- Fig. 12: eine Aufsicht auf die Rückseite der in Fig. 11 dargestellten Verbinderbaugruppe,
- Fig. 13: eine Draufsicht auf die in Fig. 11 dargestellte Verbinderbaugruppe von oben,
- Fig. 14: eine Schnittdarstellung entlang der Achse A-A aus Fig. 13,
- Fig. 15: einen Detailschnitt des Bereiches F aus Fig. 14,
- Fig. 16: eine Draufsicht auf ein viertes Ausführungsbeispiel der Verbinderbaugruppe von oben,
- Fig. 17: einen Schnitt entlang der Achse A-A aus Fig. 16,
- Fig. 18: einen Detailschnitt des Bereiches G aus Fig. 17,
- Fig. 19: eine Schnittdarstellung durch die in Fig. 6 gezeigte Verbinderbaugruppe,
- Fig. 20: einen Detailschnitt des Bereiches H des in Fig. 19 dargestellten Folienleiters,
- Fig. 21: eine Detailschnitt des Bereiches K des in Fig. 20 dargestellten Folienleiters,
- Fig. 22: eine Schnittzeichnung eines fünften Ausführungsbeispiels der Verbinderbaugruppe,
- Fig. 23: eine perspektivische Ansicht eines sechsten Ausführungsbeispiels der Verbinderbaugruppe,
- Fig. 24: einen ersten Schritt eines Ausführungsbeispiels des Verfahrens,
- Fig. 25: ein Resultat des ersten Verfahrensschritts aus Fig. 24,
- Fig. 26: einen zweiten Schritt des Verfahrens aus Fig. 24 und Fig. 25.

Die Erfindung wird nachfolgend unter Bezugnahme auf bevorzugte Ausführungsformen detaillierter beschrieben. Fig. 1 bis 5 zeigen ein erstes Ausführungsbeispiel einer erfindungsgemäßen Verbinderbaugruppe 1. Fig. 6 bis 10 zeigen eine zweite Verbinderbaugruppe 101, Fig. 11 bis 15 eine dritte Verbinderbaugruppe 201, Fig. 16 bis 18 eine vierte Verbinderbaugruppe 301 und Fig. 19 bis 21 Details der vierten Verbinderbaugruppe 301. Gleiche oder entsprechende Bauteile tragen Bezugszeichen, die jeweils gleich oder deren letzte zwei Ziffern jeweils gleich sind und, sofern nicht anderweitig erläutert haben die entsprechenden Bauteile mit gleichem Bezugszeichen auch eine ähnliche oder vergleichbare Funktion.

Fig. 1 zeigt ein erstes Ausführungsbeispiel einer erfindungsgemäßen Verbinderbaugruppe 1, bestehend aus einem Verbinder 5 und einem Folienleiter 30.
Der Verbinder 5 besteht aus einem einstückig geformten dielektrischen Gehäuse 10 und einem in das Gehäuse 10 eingesetzten Kontakt. Das Gehäuse enthält drei Hohlräume 17 von denen der linke Hohlraum mit dem Kontakt bestückt ist. Es ist eine Anschlußlasche 21 des Kontakts gezeigt, welche drei Krimplaschen 24 aufweist, von denen zwei von links und eine von rechts bogenförmig aufeinander zu laufen. Die Krimplaschen 24 durchdringen eine Leiterbahn 33 eines Folienleiters 30 und klemmen den Folienleiter 30 mechanisch an der Kontaktstelle fest. Das Gehäuse 10 weist Fenster 11 auf, durch die der Bereich, in dem sich die Krimplaschen befinden, von oben her optisch zugänglich ist. Der Kontakt ist von der Vorderseite 2 in den linken Hohlraum 17 eingesetzt, der mittlere und der rechte Hohlraum 17 sind in dieser Darstellung nicht bestückt, können jedoch bei entsprechender Belegung der Kontakte des Verbinders auch bestückt sein. Die drei Hohlräume 17 sind durch Trennwände 19, die auf jeder Seite ein Mulde 18 aufweisen, voneinander getrennt. Ein Abschnitt des Folienleiters 30 ist von der Vorderseite 2 in das Gehäuse 10 eingefügt und befindet sich über der Anschlußlasche 21 des Kontakts 20. Die Trennwände 19 sind von einem Gehäuseboden 15 beabstandet, so daß der Folienleiter 30 zwischen den Trennwänden 19 und dem Gehäuseboden 15 eingeschoben ist.

Bei einer alternativen Ausführungsform, welche in Fig. 23 gezeigt ist, ist die rechte Trennwand 19a einstückig mit dem Gehäuseboden 15 verbunden. Der Folienleiter weist an der rechten Trennwand 19a zwischen den Leiterbahnen 33 eine schlitzförmige Aussparung 40 auf, so daß sich der Folienleiter 30 kammartig in die Hohlräume 17 links und rechts um die Trennwand 19a herum in das Gehäuse 10 einfügt. Insbesondere diese asymmetrische Schlitzung des Folienleiters 30 verhindert, daß der Folienleiter verkehrt herum eingesetzt werden kann.

Der Folienleiter 30 weist drei Leiterbahnen 33 auf von denen je eine einem Hohlraum 17 zugeordnet ist. Das Gehäuse 10 weist einen Gehäusefortsatz 16 an der Vorderseite 2 auf, der den Folienleiter 30 unterstützt.

Die Rückseite 3 des Gehäuses 10 dient der paarenden Verbindung des Kontakts 20 mit einem entsprechenden Gegenstück, welches hier nicht gezeigt ist.

Fig. 2 zeigt die elektrische Verbinderbaugruppe 1 mit dem Gehäuse 10, dem Kontakt 20 und dem Folienleiter 30. Der Kontakt 20 ist in den linken der drei Hohlräume 17 eingeführt. Die Krimplaschen 24 durchdringen die linke der drei Leiterbahnen 33 von unten an der Außenseite der Leiterbahn 33 und wölben sich in einem Kreisbogen nach innen. Die Hohlräume 17 weisen auf der Rückseite des Gehäuses 10 je eine Öffnung 14 auf, die durch die beiden nichtbestückten Hohlräume 17 sichtbar sind.

Fig. 3 zeigt die elektrische Verbinderbaugruppe 1 mit dem Gehäuse 10. Die Hohlräume 17 erstrecken sich entlang einer Längsachse 4 innerhalb des Gehäuses. Der Folienleiter 30 ist von der Vorderseite 2 in das Gehäuse 10 eingeführt. Durch das Fenster 11 ist die elektrische Verbindung, die durch die Durchdringung der linken Leiterbahn von den drei Krimplaschen 24 definiert ist, optisch zugänglich.

Fig. 4 zeigt die Verbinderbaugruppe 1 mit dem Gehäuse 10. Der Kontakt 20 befindet sich in dem, sich entlang der Achse 4 in Fig. 3 erstreckenden Hohlraum 17. Das Gehäuse 10 weist das Fenster 11 und die Öffnung 14 zum Paaren des Kontakts 20 mit dem nichtgezeigten Gegenstück an der Rückseite 3 auf. Der Kontakt 20 weist einen Zwischenbereich 22 auf, der einen Rumpfteil 27 des Kontakts 20 mit der Anschlußlasche 21 verbindet. Der Zwischenbereich 22 verläuft nicht parallel zur Anschlußlasche 21, so daß ein Hohlraum 26 zwischen der Anschlußlasche 21 und dem Gehäuseboden 15 entsteht. Der Zwischenbereich 22 sorgt für eine Federwirkung in einer Richtung senkrecht zum Gehäuseboden 15. Der Kontakt 20 weist außerdem eine Rastlasche 23 auf, die in die Öffnung 13 des Gehäuses 10 ragt. Eine Rastquerstrebe 12 befindet sich vor der Rastlasche 23, um das Herausrutschen des Kontakts 20 aus der dargestellten Zielposition im Gehäuse 10 zu verhindern. Ein Abschnitt des Folienleiters 30 befindet sich innerhalb des Hohlraums 17 oberhalb der Anschlußlasche 21 in Kontakt mit derselben. Zwischen dem Folienleiter 30 und dem Gehäusefortsatz 16, der den Folienleiter 30 unterstützt, befindet sich eine mechanische Verbindung in Form einer Schweißverbindung 25. Die mechanische Schweißverbindung 25 ist der Deutlichkeit halber voluminös dargestellt, obwohl eine Schweißverbindung üblicherweise eine direkte Verbindung zwischen den beiden verbundenen Elementen, hier der Folienleiter 30 und der Gehäusefortsatz 16, bildet.

Fig. 5 zeigt einen Teil des Verbindergehäuses 10 mit dem Fenster 11 und der Trennwand 19 mit der Mulde 18. Der Hohlraum 26 wird durch die Anschlußlasche 21 des Kontakts 20, und dem Gehäuseboden 15 definiert, welche Anschlußlasche 21 und Gehäuseboden parallel zueinander verlaufen und voneinander beabstandet sind. Der Folienleiter 30 besteht aus einer Basisfolie 31 mit daran angrenzenden und die Basisfolie 31 berührenden Leiterbahnen 33 und einer Deckfolie 32 die wiederum die Leiterbahnen von oben her berühren. Die Basisfolie 31 und der Gehäusefortsatz 16 sind durch die Schweißverbindung 25 dauerhaft mechanisch verbunden. Bei dieser, aber auch in anderen möglichen Ausführungsformen bestehen die Basisfolie 31 und die Deckfolie 32 vorzugsweise aus Polyester, da Polyester gut schweißbar ist. Der Folienleiter 30 ist im Bereich der mechanischen Schweißverbindung 25 von oben optisch zugänglich, so daß die Schweißung noch erfolgen kann, wenn die Verbinderbaugruppe 1 bereits, wie gezeigt, derart zusammengesetzt ist, daß sich der Kontakt 20 und der Folienleiter 30 in der vollständig eingesetzten Zielposition befinden.

Fig. 6 zeigt die Verbinderbaugruppe 101, bestehend aus einem Verbinder 105 und einem Folienleiter 30. Der Verbinder 105 setzt sich aus einem einstückig geformten dielektrischen Gehäuse 10 und einem in das Gehäuse 10 eingesetzten Kontakt zusammen. Der Kontakt besitzt eine Anschlußlasche 121 mit einem Abschnitt 124, der als Kabeleinführhilfe dient. Ein Abschnitt des Folienleiters 30 befindet sich in dem Gehäuse 10 zwischen der Anschlußlasche 121 und dem Gehäuseboden 15.

Fig. 7 zeigt die Verbinderbaugruppe 101 mit dem, in den linken Hohlraum 17 eingesetzten Kontakt 120. Der, als Einführhilfe dienende Abschnitt 124 der Anschlußlasche 121 ist teilweise von dem Folienleiter 30 beabstandet und verjüngt sich in Richtung der Vorderseite 2.

Fig. 8 zeigt die Verbinderbaugruppe 101, mit dem Verbinder 105, dessen linker Hohlraum 17 mit dem Kontakt 120 bestückt ist. In einem Bereich 134 des in das Gehäuse 10 eingeführten Folienleiters 30 ist die Deckfolie 32 entfernt, so daß die Leiterbahnen 33 freiliegen. Der abisolierte Bereich 134 befindet sich vollständig in dem Gehäuse und liegt teilweise unter der Anschlußlasche 121 und der Einführhilfe 124 des Kontakts 120. Der abisolierte Bereich und ein Teil der Anschlußlasche 121 sind optisch durch das Fenster 11 zugänglich, um durch das Fenster eine Lötung und/oder Schweißung zur Herstellung der elektrischen Verbindung vorzunehmen. Die Einführhilfe 124 ragt zum Teil in Richtung zur Vorderseite 2 des Verbinders über den abisolierten Bereich 134 hinaus.

Fig. 9 zeigt einen Schnitt durch die Verbinderbaugruppe 101. Der Kontakt 120 befindet sich in dem, sich entlang der Achse 4 in Fig. 8 erstreckenden Hohlraums 17. Der Kontakt 120 weist einen Zwischenbereich 122 auf, der den Rumpfteil 27 mit der Anschlußlasche 121 verbindet. Der Zwischenbereich 122 verläuft nicht parallel zur Anschlußlasche 121. Ein Abschnitt des Folienleiters 30 befindet sich zwischen der Anschlußlasche 121 und dem Gehäuseboden 15. An der Anschlußlasche 121 befindet sich die Einführhilfe 124, welche Einführhilfe 124 in Richtung der Vorderseite 2 des Gehäuses 10 weist. Die Einführhilfe schließt einen spitzen Winkel mit dem Gehäuseboden 15 ein und zeigt von diesem weg. Die Einführhilfe 124 verhindert ein Verhaken des Folienleiters 30, wenn der Folienleiter in das Gehäuse 10 zwischen die Anschlußlasche 121 und den Gehäuseboden 15 von der Vorderseite 2 in Richtung der Rückseite 3 eingeschoben wird.

Fig. 10 zeigt einen Detailschnitt der Verbinderbaugruppe 101 mit dem Folienleiter 30 und dem Fenster 11. Die Anschlußlasche 121 des Kontakts 120 verläuft parallel zum Gehäuseboden 15 und ist von diesem beabstandet. Ein Bereich des Folienleiters 30 befindet sich zwischen der Anschlußlasche 121 und dem Gehäuseboden 15. Die Deckfolie 32 des Folienleiters 30 ist in einem Bereich 134, der teilweise unter der Anschlußlasche 121 liegt, entfernt, so daß die Leiterbahnen 33 auf der, der Anschlußlasche 121 zugewandten Seite freiliegen und kontaktierbar sind. In einem Teil des abisolierten Bereiches 134 unter der Anschlußlasche 121 befindet sich eine elektrische Verbindung 135. Die elektrische Verbindung 135 ist durch Löten oder in einer alternativen Ausführungsform durch Schweißen hergestellt. Der gelötete oder geschweißte Bereich der Anschlußlasche befindet sich unterhalb des Fensters 11, so daß die Anschlußlasche von einer Stelle außerhalb des Gehäuses optisch zugänglich ist und die elektrische Löt-, bzw. Schweißverbindung z.B. durch Laserlöten, Bügellöten, Widerstandslöten, Laserschweißen, Ultraschallschweißen oder Widerstandsschweißen durch das Fenster 11 erfolgt ist. Der Folienleiter wird durch den Gehäusefortsatz 16 unterstützt. Die Basisfolie 31 und der Gehäusefortsatz 16 sind durch die mechanische Schweißverbindung 125 dauerhaft mechanisch miteinander verbunden. Der Folienleiter 30 ist im Bereich der mechanischen Schweißverbindung 125 von oben optisch zugänglich, so daß die mechanisch stabile Verschweißung noch erfolgen kann, wenn die Verbinderbaugruppe 101 bereits, wie gezeigt, derart zusammengesetzt ist, daß sich der Kontakt 120 und der Folienleiter 30 in der vollständig eingesetzten Zielposition befinden. Dadurch, daß sich die elektrische Verbindung 135 und die mechanische Schweißverbindung 125 entlang der Längsachse 4 an verschiedenen Stellen befinden, können beide Verbindungen unabhängig voneinander hergestellt sein. Die mechanische Schweißverbindung kann z.B. durch Laserschweißen hergestellt sein.

In einer alternativen Ausführungsform, welche in Fig. 22 gezeigt ist, weist der Folienleiter 30 zwischen der mechanischen Schweißverbindung 125 und der elektrischen Verbindung 135 drei Knickstellen 34, 35 und 36 auf, derart daß der Folienleiter 30 eine dachartige Falte 37 aufwirft. Die dachartige Falte 37 vermeidet Spannungen durch unterschiedliche Ausdehnung oder Kontraktion des Gehäuses 10 und des Folienleiters 30, z.B. bei Erwärmung der Verbinderbaugruppe 101.

Fig. 11 zeigt eine Verbinderbaugruppe 201, bestehend aus einem Verbinder 205 und einem Folienleiter 30. Der Verbinder 205 setzt sich aus einem einstückig geformten dielektrischen Gehäuse 210 und einem in das Gehäuse 210 eingesetzten Kontakt zusammen. Das Gehäuse 210 besitzt am vorderen Ende 2 einen Bodenabschnitt 216 und zwei Seitenwände 217, die zusammen einen U-förmigen Gehäusefortsatz bilden, der nach oben offen ist. Trennwände 219, die die Hohlräume 17 voneinander trennen, besitzen Aussparungen 240 oberhalb des Gehäusebodens. Ein Bereich des Folienleiters ist von dem Bodenabschnitt 216 unterstützt und reicht zu einem Teil unter die Trennwände 219. Das Ende 241 der Aussparung 240 dient als Endanschlag für den Folienleiter beim Einführen. Ein Abschnitt des Folienleiters 30 befindet sich zwischen der Anschlußlasche 121 und dem Gehäuseboden 15 bzw. dem Bodenabschnitt 216. Ein Bereich der Anschlußlasche 121 ist durch den nach oben geöffneten U-förmigen Gehäusefortsatz von oben optisch zugänglich.

Fig. 12 zeigt die Verbinderbaugruppe 201 mit dem, in den linken Hohlraum 17 eingesetzten Kontakt 120.

Fig. 13 zeigt die Verbinderbaugruppe 201. In einem Bereich 134 des in das Gehäuse 10 eingeführten und von dem Bodenabschnitt 216 unterstützten Folienleiters 30 ist die Deckfolie 32 entfernt, so daß die Leiterbahnen 33 freiliegen. Der abisolierte Bereich 134 befindet sich teilweise in dem U-förmigen Gehäusefortsatz, und liegt teilweise unter der Anschlußlasche 121 und unter der Einführhilfe 124. Der abisolierte Bereich und ein Teil der Anschlußlasche 121 sind optisch durch die Öffnung des U-förmigen Gehäusefortsatzes zugänglich, um die elektrische Verbindung zwischen der Anschlußlasche 121 und der Leiterbahn 33 zu ermöglichen, wenn der Folienleiter 30 und der Kontakt 120 in ihre Zielposition eingeführt sind.

Fig. 14 zeigt einen Schnitt durch die Verbinderbaugruppe 201. Der Kontakt 120 befindet sich in dem, sich entlang der Achse 4 in Fig. 13 erstreckenden Hohlraums 17.

Fig. 15 zeigt einen Detailschnitt des Verbinders 205. Die Anschlußlasche 121 des Kontakts 120 verläuft parallel zum Gehäuseboden 215 und ist von diesem beabstandet. Ein Bereich des Folienleiters 30 befindet sich zwischen der Anschlußlasche 121 und dem Gehäuseboden 215, wobei ein Teil in die Aussparung 240 hineinragt und bis dicht an den Endanschlag 241 reicht. Die Deckfolie 32 des Folienleiters 30 ist in einem Bereich 234 des Folienleiters 30 entfernt, so daß die Leiterbahnen 33 auf der Seite der Anschlußlasche 121 freiliegen und kontaktierbar sind. Der abisolierte Bereich 234 befindet sich teilweise zwischen der Anschlußlasche 121 und dem Gehäuseboden 215. Zwischen der Anschlußlasche 121 und der Leiterbahn 33 in dem abisolierten Bereich 234 befindet sich eine Lötstelle 235, welche die Leiterbahn 33 mit der Anschlußlasche 121 elektrisch verbindet. Unter der Lötstelle 235 befindet sich die Schweißung 225, welche die Basisfolie 31 des Folienleiters 30 mit dem Gehäuseboden 215 mechanisch verbindet. Da sich die Lötstelle 235 und die mechanische Schweißverbindung 225 übereinander befinden und die Anschlußlasche 121 an der gelöteten Stelle 235 von oben optisch zugänglich ist, kann die Lötstelle z.B. durch einen Laserstrahl aufgeschmolzen werden, wenn sich der Kontakt 120 und der Folienleiter 30 in der vollständig eingesetzten Zielposition befinden. Die Abwärme des Lötvorgangs erzeugt dann ebenfalls die mechanische Schweißverbindung 225. Wie in Fig. 13 zu sehen kann auch im Bereich zwischen zwei Leiterbahnen 33 entlang einer senkrechten Linie zur Längsachse 4 unabhängig von der Lötung 235 geschweißt werden, da auch dieser Bereich von außerhalb des Gehäuses optisch zugänglich ist.

Bei einer bevorzugten Ausführungsform des erfindungsgemäßen Verfahrens, gezeigt in Fig. 24 bis Fig. 26, wird in einem ersten Schritt (Fig. 24) der Laserstrahl 50 z.B. eines CO₂-Lasers 51 auf die Deckfolie 32 des Folienleiters 30 gerichtet. Durch die Bestrahlung sublimiert teilweise die Deckfolie 32, wodurch der abisolierte Bereich 234 des Folienleiter 30 entsteht. Den abisolierten Folienleiter zeigt Fig. 25. In einem zweiten Schritt, nachdem der Folienleiter in dem Gehäuse 210 des Verbinders 205 in seiner Zielposition angeordnet ist, wird der Laserstrahl 50 auf die Anschlußlasche 121 gerichtet, wodurch die Lötung 235 und die mechanische Schweißverbindung 225 entstehen. Dieses Verfahren ist besonders vorteilhaft, da nur ein Laser 51 für die drei Arbeitsschritte: Abisolieren, Löten und Schweißen notwendig ist.

Fig. 16 zeigt eine Verbinderbaugruppe 301, bei der ein Hohlraum 17 mit einem Kontakt 320 bestückt ist. Der Folienleiter 30 ist von der Vorderseite 2 in ein Gehäuse 310 eingesetzt. Das Gehäuse ist im vorderen Bereich von einem Gehäusedeckel 311 geschlossen.

Fig. 17 zeigt einen Schnitt durch die Verbinderbaugruppe 301. Der Kontakt 320 befindet sich in dem, sich entlang der Achse 4 in Fig. 16 erstreckenden Hohlraums 17.

Fig. 18 zeigt einen Detailschnitt des Verbinders 305. Die Anschlußlasche 121 des Kontakts 320 verläuft parallel zum Gehäuseboden 315 und ist von diesem beabstandet. Ein Bereich des Folienleiters 30 befindet sich zwischen der Anschlußlasche 121 und dem Gehäuseboden 315. Die Basisfolie 31 ist mit dem Gehäuseboden 315 mechanisch durch die Schweißung 225 verbunden und die Anschlußlasche 121 ist mit der Leiterbahn 33 in einem abisolierten Bereich 234 des Folienleiters 30 im Bereich 235 verlötet. Die Anschlußlasche 121 weist eine Einführhilfe 324 auf, die etwa einen Winkel von 60° mit dem Gehäuseboden 315 einschließt und sich von dem Gehäuseboden in Richtung zur Vorderseite 2 entfernt. Die Einführhilfe 324 weist an dem, dem Gehäuseboden entferntesten Ende eine Andrucklasche 328 auf, die den Gehäusedeckel 311 berührt und parallel zu dem Gehäusedeckel 311 verläuft. Die Einführhilfe 324 mit der Andrucklasche 328 steht unter mechanischer Spannung welche dafür sorgt, daß die Anschlußlasche 121 auf den Folienleiter 30 gedrückt wird. Dieser Anpreßdruck ist vorteilhaft, um eine gute Lötung zu erreichen, insbesondere da die Lötstelle 235 nicht optisch von außen zugänglich ist. Eine Lötung kann insbesondere mittels Induktionslöten berührungslos von außerhalb durch das dielektrische Gehäuse 310 erfolgen, wobei die Abwärme des Lötvorgangs die mechanische Schweißverbindung 225 erzeugt.

Fig. 19 zeigt die Verbinderbaugruppe 101 mit dem Folienleiter 30. Im Bereich H befindet sich ein Bereich in dem die Deckfolie 32 des Folienleiters 30 entfernt ist, um eine vordefinierte Reparaturstelle zu definieren. Fig. 20 zeigt den vergrößerten Ausschnitt H in Fig. 19. Die Deckfolie 32 ist in einem Bereich 401 entfernt. Der abisolierte Bereich 401 ist vollständig mit einer Schutzfolie 400, die insbesondere selbstklebend ist, abgedeckt. Ein Abschnitt der Schutzfolie 400 überlappt an beiden Enden der Schutzfolie 400 mit der Deckfolie 32. Ein Bereich dieser Überlappung ist in Fig. 21 vergrößert gezeigt.

Es sei darauf hingewiesen, daß sich die Erfindung nicht auf die konkreten Ausführungsbeispiele beschränkt.

## Patentansprüche

1. Elektrische Verbinderbaugruppe, umfassend:
- ein Flachkabel mit einem oder mehreren elektrischen Leitern (33), die zumindest teilweise von einem dielektrischen Isolationsmaterial umgeben sind und
- einen Verbinder (5) mit einem oder mehreren elektrischen Kontakten (20) und einem dielektrischen Gehäuse (10) mit einem Gehäuseboden (15),
wobei die Kontakte (20) mit den Leitern (33) des Flachkabels elektrisch verbunden sind und das Flachkabel mit dem Verbinder (5) eine im wesentlichen nicht lösbare, mechanische Verbindung zur Zugentlastung aufweist,
**dadurch gekennzeichnet, daß**
das Flachkabel einen Folienleiter (30) mit flachen Leitern (33) umfaßt,
wobei die mechanische Verbindung eine durch Schweißen entstandene Verbindung (25) zwischen dem Isolationsmaterial des Folienleiters und dem Gehäuse (10) des Verbinders (5) umfaßt und
wobei sich ein Abschnitt des Folienleiters (30) zwischen Anschlußlaschen (121) der Kontakte (20) und dem Gehäuseboden (15) befindet und wobei die Leiter (33) auf der den Anschlußlaschen (121) zugewandten Seite in einem Bereich (134) freiliegen und mit den Anschlußlaschen (121) elektrisch kontaktiert sind.

2. Elektrische Verbinderbaugruppe gemäß Anspruch 1, bei welcher die mechanische Verbindung eine Laserschweißverbindung ist.

3. Elektrische Verbinderbaugruppe gemäß Anspruch 1 oder 2, bei welcher das dielektrische Isolationsmaterial des Folienleiters (30) eine Basisfolie (31) und eine Deckfolie (32) enthält, zwischen denen die elektrischen Leiter (33) angeordnet sind.

4. Elektrische Verbinderbaugruppe gemäß Anspruch 3, bei welcher die mechanische Verbindung eine Verbindung zwischen dem Gehäuse (10) des Verbinders (5) und der Basisfolie (31) und/oder Deckfolie (32) des Folienleiters (30) umfaßt.

5. Elektrische Verbinderbaugruppe gemäß Anspruch 3 oder 4, bei welcher die elektrischen Leiter (33) gedruckte Leiterbahnen umfassen.

6. Elektrische Verbinderbaugruppe gemäß einem der vorstehenden Ansprüche, bei welcher die elektrische Verbindung zwischen den Leitern (33) und den Kontakten (20) einen Bereich umfaßt, in dem das Flachkabel von einem Abschnitt des Kontakts (20) durchdrungen ist.

7. Elektrische Verbinderbaugruppe gemäß einem der vorstehenden Ansprüche, bei welcher die elektrischen Leiter (33) in einem ersten Bereich (134), in dem sich die elektrische Verbindung befindet, frei von der Isolation sind.

8. Elektrische Verbinderbaugruppe gemäß einem der vorstehenden Ansprüche, bei welcher die elektrische Verbindung zwischen den Kontakten (20) und den Leitern (33) eine Krimpverbindung umfaßt.

9. Elektrische Verbinderbaugruppe gemäß einem der Ansprüche 1 bis 7, bei welcher die elektrische Verbindung zwischen den Kontakten (20) und den Leitern (33) eine durch Löten entstandene Verbindung (235) ist, welche Verbindung insbesondere ein Aufschmelzlötmittel umfaßt.

10. Elektrische Verbinderbaugruppe gemäß einem der Ansprüche 1 bis 7, bei welcher die elektrische Verbindung zwischen den Kontakten (20) und den Leitern (33) eine durch Laserlöten, Widerstandslöten, Induktionslöten oder Bügellöten entstandene Verbindung umfaßt.

11. Elektrische Verbinderbaugruppe gemäß einem der Ansprüche 1 bis 7, bei welcher die elektrische Verbindung zwischen den Kontakten (20) und den Leitern (33) eine durch Schweißen entstandene Verbindung (135) umfaßt.

12. Elektrische Verbinderbaugruppe gemäß einem der vorstehenden Ansprüche, bei welcher das Gehäuse (10) ein Fenster (11) umfaßt, durch welches Fenster (11) die elektrisch und/oder mechanisch zu verbindenden Bereiche von einer Position außerhalb des Gehäuses optisch zugänglich sind.

13. Elektrische Verbinderbaugruppe gemäß einem der vorstehenden Ansprüche, bei welcher das Flachkabel einen zugelastischen Bereich (37) umfaßt.

14. Elektrische Verbinderbaugruppe gemäß einem der vorstehenden Ansprüche, bei welcher der Kontakt einen Abschnitt umfaßt, welcher als Einführhilfe für das Flachkabel ausgebildet ist.

15. Elektrische Verbinderbaugruppe gemäß einem der vorstehenden Ansprüche, bei welcher der Kontakt (20) einen Abschnitt umfaßt, welcher als Andruckfeder (324, 328), die das Flachkabel und das Gehäuse (10) aneinander drückt, ausgebildet ist.

16. Elektrische Verbinderbaugruppe gemäß einem der vorstehenden Ansprüche, bei welcher die elektrischen Leiter (33) in einem zweiten Bereich (401) außerhalb des Gehäuses (10) frei von der Isolation sind.

17. Elektrische Verbinderbaugruppe gemäß Anspruch 16, bei welcher der zweite Bereich (401), in dem die Leiter (33) frei von der Isolation sind, mit einer, insbesondere selbstklebenden Schutzfolie (400) abgedeckt ist.

18. Verfahren zum Herstellen einer elektrischen Verbinderbaugruppe, umfassend:
- das elektrische Verbinden von elektrischen Kontakten (20) eines Verbinders (5) mit zumindest teilweise von einer Isolation umgebenen elektrischen Leitern (33) eines Flachkabels und
- das im wesentlichen nicht lösbare, mechanische Verbinden der Isolation des Flachkabels mit dem Gehäuse (10) des Verbinders (5),
**dadurch gekennzeichnet, daß**
ein Abschnitt des Flachkabels zwischen Anschlußlaschen (121) der Kontakte (20) und einen Gehäuseboden (15) des Gehäuses (10) eingeschoben wird,
wobei die Leiter (33) auf der den Anschlußlaschen (121) zugewandten Seite in einem Bereich (134) freiliegen und mit den Anschlußlaschen (121) elektrisch kontaktiert werden und
wobei das mechanische Verbinden Schweißen umfaßt.

19. Verfahren gemäß Anspruch 18, bei welchem die mechanische Verbindung durch Laserschweißen hergestellt wird.

20. Verfahren gemäß Anspruch 18 oder 19, bei welchem ein Flachkabel verwendet wird, das einen flexiblen Folienleiter (30) umfaßt, bei welchem die Isolation eine dielektrische Basisfolie (31) und eine dielektrische Deckfolie (32) enthält.

21. Verfahren gemäß Anspruch 20, bei welchem die mechanische Verbindung als Verbindung zwischen dem Gehäuse (10) des Verbinders (5) und der Basisfolie (31) und/oder der Deckfolie (32) des Folienleiters (30) hergestellt wird.

22. Verfahren gemäß einem der vorstehenden Verfahrensansprüche, bei welchem die elektrischen Leiter (33) in einem ersten Bereich (134) von der Isolation freigelegt werden und in diesem Bereich eine elektrische Verbindung hergestellt wird.

23. Verfahren gemäß einem der vorstehenden Verfahrensansprüche, bei welchem eine elektrische Verbindung zwischen den Kontakten (20) und den Leitern (33) durch Krimpen hergestellt wird.

24. Verfahren gemäß einem der Ansprüche 18 bis 22, bei welchem eine elektrische Verbindung zwischen den Kontakten (20) und den Leitern (33) durch Löten hergestellt wird.

25. Verfahren gemäß einem der Ansprüche 18 bis 22, bei welchem eine elektrische Verbindung zwischen den Kontakten (20) und den Leitern (33) durch Laserlöten, Widerstandslöten, Induktionslöten oder Bügellöten hergestellt wird.

26. Verfahren gemäß Anspruch 24 oder 25, bei welchem die Schweißverbindung (25) durch die Wärme des Lötens hergestellt wird.

27. Verfahren gemäß Anspruch 24, bei welchem die Lötverbindung (235) durch die Wärme des Schweißens hergestellt wird.

28. Verfahren gemäß einem der Ansprüche 18 bis 22, bei welchem eine elektrische Verbindung zwischen den Kontakten (20) und den Leitern (33) durch Schweißen hergestellt wird.

29. Verfahren gemäß einem der Ansprüche 18 bis 22, bei welchem eine elektrische Verbindung zwischen den Kontakten (20) und den Leitern (33) durch Laserschweißen, Widerstandsschweißen oder Ultraschallschweißen hergestellt wird.

30. Verfahren gemäß einem der vorstehenden Verfahrensansprüche, bei welchem die elektrischen und/oder mechanischen Verbindungen zwischen dem Verbinder (5) und dem Flachkabel durch ein Fenster (11) in dem Gehäuse (10) hergestellt werden.

31. Verfahren gemäß einem der Ansprüche 18 bis 25 oder 28 bis 29, bei welchem außerhalb des Gehäuses (10) des Verbinders (5) die Leiter (33) des Flachkabels mit den Kontakten (20) des Verbinders (5) elektrisch leitend verbunden werden, danach die Kontakte (20) und das Flachkabel in eine Zielposition in dem Gehäuse (10) angeordnet werden und danach durch ein Fenster (11) in dem Gehäuse (10), das Flachkabel mit dem Gehäuse (10) verschweißt wird.

32. Verfahren nach einem der Ansprüche 18 bis 30, bei welchem die Kontakte (20) und das Flachkabel in eine Zielposition in dem Verbinder (5) angeordnet werden und danach im Gehäuse (10) des Verbinders (5) durch ein Fenster (11), die Kontakte (20) des Verbinders (5) mit den Leitern (33) des Flachkabels elektrisch leitend verbunden werden und das Flachkabel mit dem Gehäuse (10) verschweißt wird.

33. Verfahren nach Anspruch 32, bei welchem das elektrische Verbinden und das Schweißen in einem Arbeitsschritt erfolgen.

34. Verfahren nach einem der Ansprüche 18 bis 22, bei welchem, vorzugsweise nachdem die Kontakte (20) und das Flachkabel in einer Zielposition in dem Verbinder (5) angeordnet sind, ein Laserstrahl (50) auf einen Bereich (121) des Kontakts (20) gerichtet wird, um eine Laserlötung zwischen dem Kontakt (20) und dem Leiter (33), zwischen welchen sich ein Lötmittel befindet, zu erzeugen und der Laserstrahl (50) auf einen Bereich zwischen den Leitern (33) des Flachkabels gerichtet wird, um eine Laserschweißung (25) zu erzeugen.

35. Verfahren nach Anspruch 34, bei welchem, vorzugsweise nachdem die Kontakte (20) und das Flachkabel in einer Zielposition in dem Verbinder (5) angeordnet sind, der Laserstrahl (50) auf einen Bereich (121) des Kontakts (20) gerichtet wird, um eine Laserlötung (235) zwischen dem Kontakt (20) und dem Leiter (33) zu erzeugen und die dabei entstehende Wärmeentwicklung des Kontakts (20) und/oder des Leiters (33) die Isolation des Flachkabels mit dem Gehäuse (10), insbesondere unter der Laserlötung (235) verschweißt.

## Claims

1. Electrical connector assembly, comprising:
- a flat cable having one or more electrical conductors (33) which are at least partially surrounded by a dielectric insulation material and
- a connector (5) having one or more electrical contacts (20) and a dielectric housing (10),
the contacts (20) being electrically connected to the conductors (33) of the flat cable and
the flat cable being mechanically connected to the connector (5) in an essentially non-releasable manner for the purpose of strain relief,
**characterised in that**
the flat cable has a sheet conductor (30) with flat conductors (33),
the mechanical connection comprising a connection (25) between the insulation material of the sheet conductor and the housing (10) of the connector (5) produced by welding and
a section of the sheet conductor (30) being located between connecting plates (121) of the contacts (20) and the base of the housing (15) and the conductors (33), on the side facing the connecting plates (121), lying free in a region (134) and electrically contacted with the connecting plates (121).

2. Electrical connector assembly according to Claim 1, in which the mechanical connection is a connection which has been produced by means of laser welding.

3. Electrical connector assembly according to Claim 1 or 2, in which the dielectric insulation material of the sheet conductor (30) contains a base sheet (31) and a covering sheet (32), between which the electrical conductors (33) are arranged.

4. Electrical connector assembly according to Claim 3, in which the mechanical connection comprises a connection between the housing (10) of the connector (5) and the base sheet (31) and / or covering sheet (32) of the sheet conductor (30).

5. Electrical connector assembly according to Claim 3 or 4, in which the electrical connections comprise printed conductor tracks.

6. Electrical connector assembly according to one of the preceding claims, in which the electrical connection between the conductors (33) and the contacts (20) comprises a region in which the flat cable is penetrated by a section of the contact (20).

7. Electrical connector assembly according to one of the preceding claims, in which the electrical conductors (33) are free of the insulation in a first region (134), in which the electrical connection is situated.

8. Electrical connector assembly according to one of the preceding claims, in which the electrical connection between the contacts (20) and the conductors (33) comprises a crimp connection.

9. Electrical connector assembly according to one of the Claims 1 to 7, in which the electrical connection between the contacts (20) and the conductors (33) is a connection (235) which has been produced by soldering, which connection comprises, in particular, a reflow soldering agent.

10. Electrical connector assembly according to one of the Claims 1 to 7, in which the electrical connection between the contacts (20) and the conductors (33) comprises a connection which has been produced by laser soldering, resistance soldering, induction soldering and iron soldering.

11. Electrical connector assembly according to one of the Claims 1 to 7, in which the electrical connection between the contacts (20) and the conductors (33) comprises a connection (135) which has been produced by welding.

12. Electrical connector assembly according to one of the preceding claims, in which the housing (10) comprises a window (11), through which window (11) the regions that are to be electrically and / or mechanically connected are optically accessible from a position outside the housing.

13. Electrical connector assembly according to one of the preceding claims, in which the flat cable comprises a tensile-elastic region (37).

14. Electrical connector assembly according to one of the preceding claims, in which the contact comprises a section which is designed as an insertion aid for the flat cable.

15. Electrical connector assembly according to one of the preceding claims, in which the contact (20) comprises a section which is designed as a press-on spring (324, 328), which presses the flat cable and the housing (10) onto one another.

16. Electrical connector assembly according to one of the preceding claims, in which the electrical conductors (33) are free of the insulation in a second region (401) outside the housing (10).

17. Electrical connector assembly according to Claim 16, in which the second region (401), in which the conductors (33) are free of the insulation, is covered with a protective sheet (400) which is, in particular self-adhesive.

18. Method for producing an electrical connector assembly, comprising:
- the process of electrically connecting electrical contacts (20) of a connector (5) to electrical conductors (33) of a flat cable which are at least partially surrounded by an insulation, and
- the process of mechanically connecting the insulation of the flat cable to the housing (10) of the connector (5) in an essentially non-releasable manner,
**characterised in that**
a section of the flat cable is inserted between connection plates (121) of the contacts (20) and a base (15) of the housing (10),
the conductors (33) on the side facing the connection plates (121) lie free in a region (134) and are electrically contacted with the connection plates (121), and
the mechanical connecting process comprises welding.

19. Method according to Claim 18, in which the mechanical connection is produced by laser welding.

20. Method according to Claim 18 or 19, in which a flat cable is used which comprises a flexible sheet conductor (30), in which the insulation contains a dielectric base sheet (31) and a dielectric covering sheet (32).

21. Method according to Claim 20, in which the mechanical connection is produced as a connection between the housing (10) of the connector (5) and the base sheet (31) and / or the covering sheet (32) of the sheet conductor (30).

22. Method according to one of the preceding method claims, in which the electrical conductors (33) are rendered free of the insulation in a first region (134) and an electrical connection is produced in this region.

23. Method according to one of the preceding method claims, in which an electrical connection is produced between the contacts (20) and the conductors (33) by crimping.

24. Method according to one of the Claims 18 to 22, in which an electrical connection is produced between the contacts (20) and the conductors (33) by soldering.

25. Method according to one of the Claims 18 to 22, in which an electrical connection is produced between the contacts (20) and the conductors (33) by laser soldering, resistance soldering, induction soldering or iron soldering.

26. Method according to Claim 24 or 25, in which the welded connection (25) is produced by the heat of the soldering.

27. Method according to Claim 24, in which the soldered connection (235) is produced by the heat of the welding.

28. Method according to one of the Claims 18 to 22, in which an electrical connection between the contacts (20) and the conductors (33) is produced by welding.

29. Method according to one of the Claims 18 to 22, in which an electrical connection is produced between the contacts (20) and the conductors (33) by laser welding, resistance welding or ultrasonic welding.

30. Method according to one of the preceding method claims, in which the electrical and / or mechanical connections between the connector (5) and the flat cable are produced through a window (11) in the housing (10).

31. Method according to one of the Claims 18 to 25 or 28 to 29, in which, outside the housing (10) of the connector (5), the conductors (33) of the flat cable are electrically conductively connected to the contacts (20) of the connector (5), afterwards the contacts (20) and the flat cable are arranged in a target position in the housing (10) and afterwards, through a window (11) in the housing (10), the flat cable is welded to the housing (10).

32. Method according to one of the Claims 18 to 30, in which the contacts (20) and the flat cable are arranged in a target position in the connector (5) and afterwards in the housing (10) of the connector (5), through a window (11), the contacts (20) of the connector (5) are electrically conductively connected to the conductors (33) of the flat cable and the flat cable is welded to the housing (10).

33. Method according to Claim 32, in which the electrical connecting process and the welding process are effected in one work step.

34. Method according one of the Claims 18 to 22, in which, preferably after the contacts (20) and the flat cable have been arranged in a target position in the connector (5), a laser beam (50) is directed at a region (121) of the contact (20) in order to produce laser soldering between the contact (20) and the conductor (33), between which a soldering agent is situated, and the laser beam (50) is directed at a region between the conductors (33) of the flat cable in order to produce laser welding (25).

35. Method according Claim 34, in which, preferably after the contacts (20) and the flat cable have been arranged in a target position in the connector (5), the laser beam (50) is directed at a region (121) of the contact (20) in order to produce laser soldering (235) between the contact (20) and the conductor (33) and the resulting evolution of heat by the contact (20) and / or the conductor (33) welds the insulation of the flat cable to the housing (10), in particular under the laser soldering (235).

## Revendications

1. Bloc de connexion électrique, comportant :
- un câble plat avec un ou plusieurs conducteurs électriques (33) qui sont entourés, au moins partiellement, d'un matériau d'isolation diélectrique, et
- un connecteur (5) avec un ou plusieurs contacts électriques (20), et un boîtier diélectrique (10) avec un fond (15) de boîtier,
les contacts (20) étant reliés électriquement aux conducteurs (33) du câble plat, et le câble plat étant relié mécaniquement au connecteur (5) de façon sensiblement non dissociable à titre de décharge en traction,
**caractérisé en ce que**
le câble plat comporte un conducteur en forme de film (30) avec des conducteurs plats (33),
la liaison mécanique comprenant une liaison (25) engendrée par soudage entre le matériau d'isolation du conducteur en forme de film et le boîtier (10) du connecteur (5), et
un tronçon du conducteur en forme de film (30) étant situé entre des barrettes de raccordement (121) des contacts (20) et le fond (15) de boîtier, et les conducteurs (33) étant dénudés du côté orienté vers les barrettes de raccordement (121) dans une zone (134), et étant en contact électrique avec les barrettes de raccordement (121).

2. Bloc de connexion électrique selon la revendication 1, dans lequel la liaison mécanique est une liaison par soudage au laser.

3. Bloc de connexion électrique selon la revendication 1 ou 2, dans lequel le matériau d'isolation diélectrique du conducteur en forme de film (30) contient un film de base (31) et un film de recouvrement (32), entre lesquels sont disposés les conducteurs électriques (33).

4. Bloc de connexion électrique selon la revendication 3, dans lequel la liaison mécanique comprend une liaison entre le boîtier (10) du connecteur (5) et le film de base (31) et/ou le film de recouvrement (32) du conducteur en forme de film (30).

5. Bloc de connexion électrique selon la revendication 3 ou 4, dans lequel les conducteurs électriques (33) comportent des voies conductrices imprimées.

6. Bloc de connexion électrique selon l'une des revendications précédentes, dans lequel la liaison électrique entre les conducteurs (33) et les contacts (20) comporte une zone dans laquelle le câble plat est traversé par un tronçon du contact (20).

7. Bloc de connexion électrique selon l'une des revendications précédentes, dans lequel les conducteurs électriques (33) sont exempts d'isolation dans une première zone (134), dans laquelle se trouve la liaison électrique.

8. Bloc de connexion électrique selon l'une des revendications précédentes, dans lequel la liaison électrique entre les contacts (20) et les conducteurs (33) comprend une liaison par sertissage.

9. Bloc de connexion électrique selon l'une des revendications 1 à 7, dans lequel la liaison électrique entre les contacts (20) et les conducteurs (33) est une liaison (235) engendrée par brasage, laquelle liaison comporte notamment un agent de brasage par fusion.

10. Bloc de connexion électrique selon l'une des revendications 1 à 7, dans lequel la liaison électrique entre les contacts (20) et les conducteurs (33) comprend une liaison engendrée par brasage au laser, brasage par résistance, brasage par induction ou brasage à recouvrement.

11. Bloc de connexion électrique selon l'une des revendications 1 à 7, dans lequel la liaison électrique entre les contacts (20) et les conducteurs (33) est une liaison (135) engendrée par soudage.

12. Bloc de connexion électrique selon l'une des revendications précédentes, dans lequel le boîtier (10) comporte une fenêtre (11), par laquelle fenêtre (11) les zones à relier électriquement et/ou mécaniquement sont accessibles par voie optique à partir d'une position située en dehors du boîtier.

13. Bloc de connexion électrique selon l'une des revendications précédentes, dans lequel le câble plat comporte une zone (37) élastique en traction.

14. Bloc de connexion électrique selon l'une des revendications précédentes, dans lequel le contact comporte un tronçon qui est agencé en tant qu'aide à l'insertion pour le câble plat.

15. Bloc de connexion électrique selon l'une des revendications précédentes, dans lequel le contact (20) comporte un tronçon agencé en tant que ressort de pression (324, 328), qui applique le câble plat et le boîtier (10) l'un contre l'autre.

16. Bloc de connexion électrique selon l'une des revendications précédentes, dans lequel les conducteurs électriques (33) sont exempts d'isolation dans une deuxième zone (401) située en dehors du boîtier (10).

17. Bloc de connexion électrique selon la revendication 16, dans lequel la deuxième zone (401), dans laquelle les conducteurs (33) sont exempts d'isolation, est recouverte d'un film de protection (400), notamment auto-adhésif.

18. Procédé destiné à la fabrication d'un bloc de connexion électrique, comportant :
- la liaison électrique de contacts électriques (20) d'un connecteur (5) avec des conducteurs électriques (33) d'un câble plat qui sont entourés d'une isolation, au moins partiellement, et
- la liaison mécanique sensiblement non dissociable de l'isolation du câble plat avec le boîtier (10) du connecteur (5),
**caractérisé en ce que**
un tronçon du câble plat est inséré entre des barrettes de raccordement (121) des contacts (20) et un fond (15) du boîtier (10),
les conducteurs (33) étant dénudés du côté orienté vers les barrettes de raccordement (121) dans une zone (134), et étant mis en contact électrique avec les barrettes de raccordement (121), et
la liaison mécanique étant effectuée par soudage.

19. Procédé selon la revendication 18, où la liaison mécanique est réalisée par soudage au laser.

20. Procédé selon la revendication 18 ou 19, où il est utilisé un câble plat comportant un conducteur flexible en forme de film (30), dont l'isolation contient un film de base diélectrique (31) et un film de recouvrement diélectrique (32).

21. Procédé selon la revendication 20, où la liaison mécanique est réalisée en tant que liaison entre le boîtier (10) du connecteur (5) et le film de base (31) et/ou le film de recouvrement (32) du conducteur en forme de film (30).

22. Procédé selon l'une des revendications de procédé précédentes, où les conducteurs électriques (33) sont exempts d'isolation dans une première zone (134), et une liaison électrique étant réalisée dans cette zone.

23. Procédé selon l'une des revendications de procédé précédentes, où une liaison électrique entre les contacts (20) et les conducteurs (33) est réalisée par sertissage.

24. Procédé selon l'une des revendications 18 à 22, où une liaison électrique entre les contacts (20) et les conducteurs (33) est réalisée par brasage.

25. Procédé selon l'une des revendications 18 à 22, où une liaison électrique entre les contacts (20) et les conducteurs (33) est réalisée par brasage au laser, brasage par résistance, brasage par induction ou brasage à recouvrement.

26. Procédé selon la revendication 24 ou 25, où la liaison par soudage (25) est engendrée par la chaleur du brasage.

27. Procédé selon la revendication 24, où la liaison par brasage (235) est réalisée par la chaleur du soudage.

28. Procédé selon l'une des revendications 18 à 22, où une liaison électrique entre les contacts (20) et les conducteurs (33) est réalisée par soudage.

29. Procédé selon l'une des revendications 18 à 22, où une liaison électrique entre les contacts (20) et les conducteurs (33) est réalisée par soudage au laser, soudage par résistance ou soudage par ultrasons.

30. Procédé selon l'une des revendications de procédé précédentes, où les liaisons électriques et/ou mécaniques entre le connecteur (5) et le câble plat sont réalisées à travers une fenêtre (11) du boîtier (10).

31. Procédé selon l'une des revendications 18 à 25 ou 28 à 29, où les conducteurs (33) du câble plat sont reliés de façon électriquement conductrice aux contacts (20) du connecteur (5) en dehors du boîtier (10) du connecteur (5), les contacts (20) et le câble plat étant ensuite disposés dans une position ciblée dans le boîtier (10), et le câble plat étant ensuite soudé au boîtier (10) à travers une fenêtre (11) du boîtier (10).

32. Procédé selon l'une des revendications 18 à 30, où les contacts (20) et le câble plat sont disposés dans une position ciblée dans le connecteur (5), et les contacts (20) du connecteur (5) étant ensuite reliés de façon électriquement conductrice aux conducteurs (33) du câble plat dans le boîtier (10) du connecteur (5) à travers une fenêtre (11), et le câble plat étant ensuite soudé au boîtier (10).

33. Procédé selon la revendication 32, où la liaison électrique et le soudage sont effectués dans une seule phase de travail.

34. Procédé selon l'une des revendications 18 à 22, où, de préférence après la disposition des contacts (20) et du câble plat dans une position ciblée dans le connecteur (5), un rayon laser (50) est dirigé sur une zone (121) du contact (20) afin de réaliser un brasage au laser entre le contact (20) et le conducteur (33), entre lesquels se trouve un agent de brasage, et le rayon laser (50) étant ensuite dirigé sur une zone entre les conducteurs (33) du câble plat afin de réaliser un soudage au laser (25).

35. Procédé selon la revendication 34, où, de préférence après la disposition des contacts (20) et du câble plat dans une position ciblée dans le connecteur (5), le rayon laser (50) est dirigé sur une zone (121) du contact (20) afin de réaliser un brasage au laser (235) entre le contact (20) et le conducteur (33), et le dégagement de chaleur du contact (20) et/ou du conducteur (33) engendré en l'occurrence soudant l'isolation du câble plat au boîtier (10), notamment sous le brasage au laser (235).
